# EUROPÄISCHE PATENTSCHRIFT

(11) **EP 2 008 815 B1**
(45) Veröffentlichungstag und Bekanntmachung des Hinweises auf die Patenterteilung: **20.04.2011**
(21) Anmeldenummer: 08159071.3
(22) Anmeldetag: 26.06.2008
(51) Int. Cl.: B41F 7/30, B41F 33/00

(54) **Verfahren und Vorrichtung zum Auftragen eines Feuchtmittels oder einer Farbe**
Method and device for applying a dampening solution or a paint
Procédé et dispositif destinés à l'application d'un fluide de mouillage ou d'une encre

(30) Priorität: 26.06.2007 DE 102007029341
(43) Veröffentlichungstag der Anmeldung: 31.12.2008
(73) Patentinhaber: WIFAG Maschinenfabrik AG, 3001 Bern (CH)
(72) Erfinder: Zehnder, Thomas, 3177 Laupen (CH)
(74) Vertreter: Schwabe - Sandmair - Marx

(56) Entgegenhaltungen:
- EP-A1- 0 706 885
- EP-A2- 1 279 501
- WO-A1-2006/013178
- FR-A1- 2 816 544
- US-A- 4 649 818

## Beschreibung

Die Erfindung betrifft ein Verfahren und eine Vorrichtung für den Auftrag eines Fluids auf einen Rotationskörper einer Druckmaschine. Das Fluid kann ein Feuchtmittel oder Farbe sein. Die Druckmaschine ist vorzugsweise eine Rotationsdruckmaschine und kann insbesondere eine Rollendruckmaschine sein. Sie druckt vorzugsweise im Offset, bevorzugt mit Farbe und Feuchtmittel.

Aus der WO 2004/039587 A1 ist ein Verfahren zur Einstellung eines Sprühfeuchtwerks mit intermittierend ein Feuchtmittel abgebenden Sprühdüsen bekannt. Um unerwünschte Überlagerungen von aufgesprühtem Feuchtmittel auf Walzen des Feuchtwerks zu verhindern, wird die Periodendauer oder Sprühfrequenz der Sprühdüsen in einer bestimmten Korrelation zu der Umdrehungsdauer oder Drehfrequenz eines Druckformzylinders oder einer Feuchtwerkswalze eingestellt.

Das Dokument WO 2006/013178 A1 offenbart eine Vorrichtung zum Auftragen eines Fluids.

Es ist eine Aufgabe der Erfindung, bei Verwendung einer Abgabeeinrichtung, die ein Feuchtmittel oder Farbe intermittierend, d. h. pulsweise abgibt, das Feuchtmittel oder die Farbe dem Bedarf gemäß auf einen Rotationskörper eines Feucht- oder Farbwerks abzugeben. Überlagerungen sollen so gut als möglich verhindert werden.

Die Erfindung geht von einem Verfahren und einer Vorrichtung zum Auftragen eines Fluids, nämlich eines Feuchtmittels oder einer Farbe, auf einen Rotationskörper einer Druckmaschine aus, bei dem bzw. mit der das Fluid in Pulsen intermittierend auf den drehenden Rotationskörper aufgetragen wird. Die Vorrichtung umfasst entsprechend eine Abgabeeinrichtung für die intermittierende Abgabe des Fluids und den um eine Rotationsachse drehbaren Rotationskörper. Der Rotationskörper kann ein Druckformzylinder sein, falls die Abgabeeinrichtung das Fluid unmittelbar an den Druckformzylinder abgibt. Bevorzugter ist wenigstens ein Rotationskörper eines Feuchtwerks oder Farbwerks auf dem Weg des Fluids zwischen der Abgabeeinrichtung und dem Druckformzylinder angeordnet. Dieser Rotationskörper kann insbesondere wie von Feucht- oder Farbwerken bekannt als Walze gebildet sein. Die Abgabeeinrichtung hat mit dem Rotationskörper vorzugsweise keinen direkten Kontakt. Ein berührungsloser Fluidauftrag auf den Rotationskörper hat den Vorteil, dass aus dem Druckprozess rückübertragene Farbe nicht in die Abgabeeinrichtung eines Feuchtwerks oder rückübertragenes Feuchtmittel nicht in die Abgabeeinrichtung eines Farbwerks transportiert werden kann. Bevorzugt ist die Abgabeeinrichtung eine Sprühdüse. Ein Beispiel einer Sprühdüse beschreibt die WO 2005/065948 Al. Längs des Rotationskörpers sind axial versetzt zueinander vorzugsweise mehrere Abgabeeinrichtungen der gleichen Art angeordnet und gemeinsam oder einzeln ansteuerbar.

Die Abgabeeinrichtung gibt das Fluid pulsweise ab. Während der Zeitdauer eines Pulses, die beispielsweise mehrere Millisekunden betragen kann, ist ein Durchlass der Abgabeeinrichtung offen und lässt das Fluid unter Druck passieren. An die Pulsdauer schließt sich jeweils eine Pausendauer an, während der die Abgabeeinrichtung geschlossen ist und kein Fluid abgibt. Die Pausendauer kann ebenfalls im Millisekundenbereich liegen. Sie ist vorzugsweise länger als die Pulsdauer. So kann eine Periodendauer der Abgabeeinrichtung, in der jeweils einer der Pulse abgegeben wird, beispielsweise 50 bis 100 msec betragen, wobei die Pulsdauer beispielsweise 3 bis 20 msec und die Pausendauer im gewählten Beispiel 30 bis 97 msec betragen. Anstatt einer bevorzugten Abgabeeinrichtung, die zwischen dem Offen-Zustand und dem Geschlossen-Zustand umsteuerbar ist, kann auch eine Abgabeeinrichtung verwendet werden, die zwischen einer hohen und einer niedrigen Abgaberate umsteuerbar ist oder bei der die Übergänge kontinuierlich sind. Die Periodendauer kann variabel sein, ist vorzugsweise jedoch konstant. Sie wird im Folgenden verallgemeinernd daher als Zeitintervall bezeichnet. Die Abgabeeinrichtung gibt das Fluid somit in aufeinander folgenden Zeitintervallen in pro Zeitintervall je einem Puls einer Pulsdauer ab, die vorzugsweise variabel ist. Vorzugsweise kann ein Pulsabstand variiert werden. Der Pulsabstand ist die Zeitdauer vom Beginn eines Pulses bis zum Beginn eines nächstfolgenden Pulses.

Nach der Erfindung wird die Übertragung des Fluids im Feuchtwerk oder Farbwerk in einem mathematischen Modell während des Druckbetriebs simuliert. Das Modell simuliert das Verhalten des Feuchtwerks oder Farbwerks. Im Einzelnen simuliert es die Drehbewegung des Rotationskörpers und die topographische Flächenbelegung des Rotationskörpers mit dem Fluid, das mittels der Abgabeeinrichtung auf den Rotationskörper intermittierend in Pulsen aufgetragen und von dem Rotationskörper in Richtung auf ein zu bedruckendes Druckmaterial abtransportiert wird. Das Modell läuft im Druckbetrieb entsprechend der Drehgeschwindigkeit vorzugsweise des Druckformzylinders ab, auf den das Fluid übertragen wird, bevorzugt in Echtzeit parallel zum tatsächlichen Druckprozess. Das zu bedruckende Druckmaterial ist vorzugsweise ein Bahnmaterial und kann insbesondere eine Papierbahn sein, beispielsweise zum Druck einer Zeitung, kann grundsätzlich jedoch auch in Form von Bögen bedruckt werden. Das Modell bildet die äußere Umfangsfläche des Rotationskörpers ab und simuliert, d. h. ermittelt ständig ein auf der Umfangsfläche vorhandenes Filmdickenäquivalent des Fluids.

Im mitlaufenden Modell wird während des Druckbetriebs fortwährend die momentane topographische Fluidbelegung des Rotationskörpers ermittelt. In Abhängigkeit von der momentanen Fluidbelegung wird oder werden die Dauer des jeweils nächsten Pulses oder der zeitliche Abstand des jeweils nächsten Pulses vom vorhergehenden eingestellt. Das Modell generiert in Abhängigkeit von der Drehgeschwindigkeit des Rotationskörpers sequentiell Datensätze, die jeweils die aktuelle Fluidbelegung repräsentieren. Läuft das Modell wie bevorzugt in Echtzeit mit, generiert es bei jeder Umdrehung des Rotationskörpers einen Datensatz, der die momentane und daher zeitnah aktuelle Fluidbelegung repräsentiert. Falls das Modell nicht in Echtzeit, sondern verlangsamt mitläuft, kann anhand von Vorgabewerten, die im Druckbetrieb vorzugsweise durch Messung des Filmdickenäquivalents angepasst werden, zwischen den einzelnen Rechenschritten interpoliert werden.

Die durch die Simulation ermittelte topographische Flächenbelegung umfasst somit die Information über einen bestimmten Ort der Umfangsfläche und die Filmdicke an diesem Ort, ist also ein Fluidrelief Der Ort kann im Modell ein Punkt oder eine Linie oder Teilfläche, vorzugsweise ein axialer Streifen oder eine axiale Linie, auf der Umfangsfläche des Rotationskörpers sein. Das Filmdickenäquivalent ist ein für die Filmdicke am jeweiligen Ort repräsentativer Wert, der unmittelbar der simulierten Filmdicke entsprechen kann. Anstatt unmittelbar die Filmdicke zu ermitteln, kann für den jeweiligen Ort beispielsweise auch die Fluidmenge oder eine andere physikalische Größe ermittelt weiden, aus der sich eindeutig und vollständig auf die Filmdicke schließen lässt. In diesem Sinne ist der Wert äquivalent der Filmdicke.

Die Vorrichtung umfasst für die Modellierung und für die Simulation der Flächenbelegung eine Datenverarbeitungseinrichtung, vorzugsweise eine elektronische Datenverarbeitungseinrichtung. Das Modell kann in der Datenverarbeitungseinrichtung fest verdrahtet sein. Bevorzugter ist es programmiert, d. h. in Form einer Software implementiert. Die Datenverarbeitungseinrichtung ist mit einer Steuerungseinrichtung für die Abgabeeinrichtung gekoppelt oder integrierter Bestandteil solch einer Steuerungseinrichtung. Die Steuerungseinrichtung dient der Einstellung der Pulsdauer oder des Pulsabstands zwischen zwei aufeinander folgenden Pulsen der Abgabeeinrichtung. Mittels der Steuerung ist dementsprechend entweder nur die Pulsdauer oder nur der Pulsabstand oder beides in Kombination veränderbar und in diesem Sinne einstellbar, so dass das Fluid dem durch die Simulation ermittelten Bedarf entsprechend auf den Rotationskörper abgegeben wird.

Das Fluid wird vorzugsweise so aufgetragen, dass ein vorgegebener Sollwert eingehalten wird.

In bevorzugten ersten Ausführungen wird der Sollwert als Verhältnis aus Pulsdauer und Länge des Zeitintervalls vorgegeben, in dem der jeweilige Fluidpuls aufgetragen wird. Der so vorgegebene Sollwert wird vorzugsweise in Abhängigkeit von der Umfangsgeschwindigkeit oder Drehzahl des Rotationskörpers abgegeben, auf den die Abgabeeinrichtung das Fluid aufträgt oder der das Fluid von diesem Rotationskörper erhält. Vorzugsweise wird der Sollwert in Abhängigkeit von der Geschwindigkeit eines mit dem Fluid zu belegenden Druckformzylinders variiert. Durch die Variation des Sollwerts wird der Fluidauftrag einem sich in Abhängigkeit von der Maschinengeschwindigkeit ändernden Fluidbedarf eingestellt

In bevorzugten einfachen Varianten der ersten Ausführung werden die Längen der Zeitintervalle konstant gehalten oder sind von vornherein nicht variierbar, und es wird pro Zeitintervall durch Variation der Pulsdauer die erforderliche Fluidmenge aufgetragen. In anderen Varianten kann die Länge des Zeitintervalls variiert werden, gegebenenfalls in Kombination mit einer Variation der Pulsdauer. Der als Verhältnis vorgegebene Sollwert Pulsdauer/Zeitinteivall muss nicht exakt für jedes Zeitintervall eingehalten werden. Nicht zuletzt zur Vermeidung periodischer Schwankungen der tatsächlich sich einstellenden Filmdicke kann es vorteilhaft sein, wenn das Fluid erst über mehrere aufeinander folgende Zeitintervalle gemittelt gemäß dem Sollwert abgegeben wird. Solch ein verzögerter oder alternativ vorauseilender Fluidauftrag kann auch in Ausführungen vorgenommen werden, in denen es nicht möglich ist, den als Verhältnis vorgegebenen Sollwert exakt für jedes Zeitintervall einzustellen, weil beispielsweise die Steuerung oder das Modell hierfür nicht schnell genug arbeitet oder arbeiten. Wird bei einer Periodendauer, d. h. einem fixen Zeitintervall, von beispielsweise 100 msec eine Pulsdauer von 8,4 msec entsprechend einem Sollwert von 8,4 % vorgegeben und beträgt die Taktzeit der Simulation 1 msec, so kann dieser Sollwert vor- oder nacheilend erst gemittelt über mehrere aufeinander folgende Zeitintervalle abgegeben werden, beispielsweise mit Pulsdauern von dreimal 8 msec und zweimal 9 msec in allen hierfür möglichen Sequenzen, zum Beispiel 8, 8, 8, 9, 9 msec oder 9, 8, 8, 9, 8 msec, oder mit größeren Abweichungen von dem den Mittelwert bildenden Sollwert.

In zweiten Ausführungen wird die topographische Flächenbelegung des Druckformzylinders vorgegeben und auf dem Transportweg des Fluids bis zu der Abgabeeinrichtung auf die Pulsdauer oder den Pulsabstand der Abgabeeinrichtung zurückgerechnet, um die vorgegebene Flächenbelegung des Druckformzylinders einzustellen oder aufrechtzuerhalten. In einfachen ersten Varianten wird davon ausgegangen, dass der Druckformzylinder in einem mit dem Druckmaterial oder vorzugsweise einem auf das Druckmaterial druckenden Übertragungszylinder über seine axiale Länge in einem Spalt, in dem die Fluidübertragung erfolgt, in jeder Zeiteinheit eine konstante Menge des Fluids abgibt. Diese Fluidmenge wird im Modell vorgegeben und von der Abgabeeinrichtung nachgeliefert. Das für den Druckformzylinder vorgegebene Fluidrelief ändert sich im Druckbetrieb somit entsprechend der konstanten Übertragungsrate im Spalt In einer zweiten Variante wird für den Druckformzylinder eine Sollbelegung vorgegeben. Als Sollbelegung kann insbesondere eine über den Umfang des Druckformzylinders konstante Filmdicke des Fluids vorgegeben werden. Die beiden Varianten können kombiniert werden, so dass in solch einem Modell bei vorgegebener, beispielsweise konstanter Solldicke des Fluidfilms die Übertragungsrate in dem das Fluid in Richtung Druckmaterial abführenden Spalt ebenfalls vorgegeben wird, beispielsweise als konstante Übertragungsrate. Die Datenverarbeitungseinrichtung errechnet auf der Basis eines Soll/Ist-Vergleichs des vorgegebenen Reliefs, d. h. der vorgegebenen topographischen Flächenbelegung, und der sich nach dem Durchlaufen des Spalts ergebenden Flächenbelegung die Pulsdauer und den Pulsabstand der Abgabeeinrichtung und stellt die beiden Parameter so ein, dass sich auf dem Druckformzylinder die vorgegebene Flächenbelegung einstellt, bevor die axiale Zeile an der Umfangsfläche des Druckformzylinders, die gerade den Spalt durchlaufen hat, den Spalt ein nächstes Mal passiert. Gegebenenfalls können die Datenverarbeitungseinrichtung und die Steuerung auch so eingerichtet sein, dass die vorgegebene Flächenbelegung erst wieder nach mehr als einer Umdrehung des Druckformzylinders erhalten wird.

Handelt es sich bei dem Rotationskörper, auf den die Abgabeeinrichtung unmittelbar das Fluid abgibt, wie bevorzugt nicht um den Druckformzylinder, sondern um einen dem Druckformzylinder vorgelagerten Rotationskörper des Feuchtwerks, wird in den zweiten Ausführungen aus den Vorgaben für den Druckformzylinder die erforderliche Flächenbelegung des vorgelagerten Rotationskörpers ermittelt und entsprechend dieser ermittelten Flächenbelegung die Abgabeeinrichtung gesteuert, d. h. die Pulsdauer oder der Pulsabstand eingestellt.

Die einfache Vorgabe des Sollwerts als Verhältnis kann auch mit der Vorgabe einer Sollbelegung entsprechend den zweiten Ausführungen kombiniert werden, So kann ein Vergleich mit einer Sollbelegung beispielsweise in größeren zeitlichen Abständen zu Kontrollzwecken vorgenommen werden, um den Verhältnis-Sollwert im Falle einer festgestellten Abweichung zu justieren.

Die Umfangsfläche des Rotationskörpers kann in dem Modell durch Zeilen repräsentiert werden, vorzugsweise durch parallel zu der Rotationsachse des Rotationskörpers erstreckten, d. h. axialen Zeilen, die in Umfangsrichtung aufeinander folgen. Die Zeilen können zueinander beispielsweise einen Abstand von 1 mm oder als Streifen interpretiert eine Zeilenbreite von beispielsweise 1 mm haben. Für jede Zeile wird für den in der Simulation in Echtzeit mitdrehenden Rotationskörper das Filmdickenäquivalent, vorzugsweise die Fluidmenge oder stattdessen unmittelbar die Filmdicke, ermittelt, die sich aus der Zufuhr und Abfuhr von Fluid pro Zeile ergibt.
Das Modell kann insbesondere als Tabellenkalkulationsprogramm implementiert sein. Wird die äußere Umfangsfläche des Druckformzylinders und des vorzugsweise wenigstens einen weiteren Rotationskörpers des Feuchtwerks oder Farbwerks jeweils von in Umfangsrichtung aufeinander folgenden Zeilen repräsentiert, ist für jeden solchen Rotationskörper eine Tabelle angelegt. Jede Tabelle besteht vorzugsweise aus einer Anzahl von Zeilen, die der Anzahl der Zeilen des jeweils zugeordneten Rotationskörpers entspricht. Die Tabellenwerte in den Zeilen der jeweiligen Tabelle repräsentieren die Filmdicke oder die Fluidmenge oder ein anderes Filmdickenäquivalent der zugeordneten Zeile des jeweiligen Rotationskörpers. Wird das Fluid wie bevorzugt über wenigstens einen Rotationskörper auf den Druckformzylinder übertragen, der selbst ebenfalls als Rotationskörper im Sinne der Erfindung aufgefasst wird, wälzen im Modell sozusagen die Tabellen stellvertretend für die physikalischen Rotationskörper aufeinander ab. Bei diesem simulierten Abwälzen gelangen die beiden Zeilen zweier Tabellen, die aneinander abwälzende Rotationskörper repräsentieren, virtuell in eine Überlappung, derart, dass zwischen diesen beiden Zeilen der beiden Tabellen Fluid entsprechend der realen Filmspaltung übertragen wird. In einfachen Ausführungen wird die Filmspaltung durch Addition der Tabellenwerte der in der Simulation momentan den Spalt bildenden Tabellenzeilen und Halbierung der Summe simuliert, so dass die beiden Tabellenzeilen, die in der Simulation gerade den Spalt passiert haben, nach dem Passieren den gleichen Wert aufweisen. Entsprechend der Viskosität des Fluids kann anstatt des arithmetischen Mittels auch ein anderes Verhältnis für eine ungleiche Aufteilung auf die den jeweiligen Übertragungsspalt miteinander bildenden Rotationskörper in der Modellrechnung verwendet werden.

Anstatt der Unterteilung in Zeilen kann die Umfangsfläche des Rotationskörpers auch in Spalten unterteilt sein, die sich in Umfangsrichtung erstrecken und axial nebeneinander angeordnet sind. Das Modell kann auch in solchen Ausführungen als Tabellenkalkulationsprogramm implementiert sein. Für die Aufteilung in Spalten gelten die Ausführungen zu den Zeilen sinngemäß, Eine Aufteilung in Spalten ist vorteilhaft, wenn mehrere unabhängig voneinander steuerbare Abgabeeinrichtungen axial nebeneinander angeordnet sind, so dass die Fluidbelegung durch das Auftragen längs des Rotationskörpers variiert werden kann.

In einer Weiterentwicklung wird die Umfangsfläche des Rotationskörpers als Gitter mit das Gitter bestimmenden Zeilen und Spalten modelliert, die einander kreuzen und in den Kreuzungsbereichen jeweils einen Gitterplatz als Punkt oder Fläche bilden. Für die Zeilen und Spalten gelten vorzugsweise die vorstehend hierzu getroffenen Aussagen. Bei Implementierung als Tabellenkalkulationsprogramm umfasst die den Rotationskörper repräsentierende Tabelle Zeilen und Spalten mit wenigstens einem Tabellenplatz pro Gitterplatz. Der Tabellenwert des jeweiligen Tabellenplatzes ist das Filmdickenäquivalent für den zugeordneten Gitterplatz.

Das Fluid wird bevorzugt auf die Zeilen oder Spalten oder Gitterplätze aufgetragen, die nach dem Modell ein geringeres Filmdickenäquivalent aufweisen als andere. Bei Aufteilung in Zeilen kann beispielsweise die Zeile mit dem geringsten Filmdickenäquivalent durch Vergleich sämtlicher Zeilen ermittelt werden. Auf diese Zeile wird dann das Fluid aufgetragen. Es können auch pro Umdrehung mehrere Zeilen ermittelt werden, die das geringste Filmdickenäquivalent aufweisen und Fluid auf diese Zeilen aufgetragen werden. Falls der Fluidauftrag ausreichend schnell und genau vonstatten geht, erhält oder erhalten nur diese Zeile(n) Fluid. Bei einer Zeilenbreite von vorzugsweise höchstens 10 mm, bevorzugter höchstens 5 mm, dürfte ein auf einzelne Zeilen begrenztes Auftragen des Fluids zumindest im Fortdruck bei den dann hohen Drehgeschwindigkeiten jedoch nicht möglich sein. Es kann daher vorteilhafter sein, wenn für mehrere in Umfangsrichtung unmittelbar aufeinander folgende Zeilen jeweils kumuliert ein Filmdickenäquivalent beispielsweise als gleitender Durchschnitt und von den gleitenden Durchschnitten das Minimum ermittelt werden. Die Zeilen können auch zu örtlich festen Gruppen vorzugsweise je gleicher Anzahl von in Umfangsrichtung unmittelbar aufeinander folgenden Zeilen zusammengefasst, die Filmdickenäquivalente der Zeilen der jeweiligen Gruppe summiert und aus dem Vergleich dieser Summenwerte der minimale Summenwert ermittelt werden. Die Anzahl von aufeinander folgenden Zeilen, über die summiert wird, ist vorteilhafterweise auf die Länge des Zeitintervalls abgestimmt, innerhalb dessen die Abgabeeinrichtung jeweils einen ihrer Fluidpulse abgibt. Vorzugsweise wird ein absolutes Minimum oder werden mehrere lokale Minima des Filmdickenäquivalents für jede Umdrehung oder gegebenenfalls auch erst über mehrere Umdrehungen des Rotationskörpers, auf den das Fluid aufgetragen wird, oder eines weiteren Rotationskörpers, der das Fluid von oder über diesen Rotationskörper erhält, ermittelt. Auf den Rotationskörper wird vorzugsweise bei jeder Umdrehung wenigstens ein Fluidpuls aufgetragen, im Falle der Unterteilung zusätzlich in Spalten auch wenigstens ein Puls pro Spalte.

In Zeitungsoffsetdruck, den bevorzugten Anwendungsgebiet der Erfindung, überträgt der Druckformzylinder typischerweise axial nebeneinander mehrere Druckbilder entsprechend jeweils einer Zeitungsseite auf einen nachgeordneten Übertragungszylinder, vorzugsweise ein Gummituchzylinder, und dieser überträgt die Druckbilder auf die Papierbahn, Die erfindungsgemäße Vorrichtung weist pro Druckbild, im bevorzugten Anwendungsfall pro Zeitungsseite, mehrere, beispielsweise zwei Abgabeeinrichtungen axial nebeneinander auf. Bei vier axial nebeneinander auf dem Druckformzylinder befestigten Druckformen oder unmittelbar am Zylinder gebildeten Druckbildern weist die Vorrichtung dementsprechend bei n Abgabeeinrichtungen pro Druckbild 4n Abgabeeinrichtungen, beispielsweise Sprühdüsen, axial nebeneinander auf. Bei sechs-Seiten-breiten Druckmaschinen weist sie entsprechend 6n Abgabeeinrichtungen nebeneinander auf. Die Zeilen des Modells, d. h. die Tabellenzeilen, können pro Druckbild einer sich jeweils über das gesamte Druckbild axial erstreckenden Zeile an der Umfangsfläche des Rotationskörpers entsprechen. In derartigen Ausführungen wird zumindest das jeweilige Druckbild axial nicht nochmals unterteilt. In der genannten Weiterentwicklung können die Druckbilder axial entsprechend der Anzahl der Düsen unterteilt sein. Grundsätzlich genügt es aber, wenn sich die Zeilen im Modell über die gesamte axiale Länge des jeweiligen Rotationskörpers oder Druckbilds, über die Fluid übertragen wird, durchgehend erstrecken.

Umfasst das Feuchtwerk oder Farbwerk einen oder mehrere Rotationskörper, um das von der Abgabeeinrichtung abgegebene Fluid über einen oder mehrere Übertragungsspalte auf den Druckformzylinder zu übertragen, ist es von Vorteil, wenn wenigstens zwei der Rotationskörper sich im Umfang unterscheiden, vorzugsweise um einen nicht ganzzahligen Faktor. Zu den wenigstens zwei Rotationskörpern wird der Druckformzylinder gerechnet. Weist das Feuchtwerk oder Farbwerk mehrere Rotationskörper auf, unterscheiden sich vorzugsweise mehr als zwei der Rotationskörper, wobei wiederum der Druckformzylinder als Rotationskörper mitgezählt wird, jeweils paarweise im Umfang voneinander, vorzugsweise um jeweils einen nicht ganzzahligen Faktor. Vorteilhaft ist insbesondere, wenn die Rotationskörper, einschließlich des Druckformzylinders, die paarweise miteinander einen Übertragungsspalt für das Fluid bilden, sich jeweils im Umfang unterscheiden, vorzugsweise um einen jeweils nicht ganzzahligen Faktor.

Weitere Merkmale der Erfindung werden in den Unteransprüchen und deren Kombinationen beschrieben.

Nachfolgend wird ein Ausführungsbeispiel der Erfindung anhand von Figuren erläutert. An dem Ausführungsbeispiel offenbar werdende Merkmale bilden je einzeln und in jeder Merkmalskombination die Gegenstände der Ansprüche und auch die vorstehend beschriebenen Ausführungen vorteilhaft weiter. Es zeigen:
- Figur 1: einen Druckformzylinder mit einem zugeordneten Feuchtwerk,
- Figur 2: den Druckformzylinder mit Feuchtwerk und einer schematischen Darstellung eines Modells zur Simulation des Verhaltens des Feuchtwerks im Druckbetrieb und
- Figur 3: eine Steuerung und Datenverarbeitungseinrichtung des Feuchtwerks.

Figur 1 zeigt einen Druckformzylinder 5 einer Rollenrotationsdruckmaschine und ein dem Druckformzylinder 5 zugeordnetes Feuchtwerk. Das Feuchtwerk umfasst eine Abgabeeinrichtung 1 für ein berührungsloses Auftragen eines Feuchtmittels, das im folgenden nur als Fluid bezeichnet wird, und einen Rotationskörper 2, auf dessen äußere Umfangsfläche die Abgabeeinrichtung 1 das Fluid aufträgt Die Abgabeeinrichtung 1 ist eine Sprühdüse. Der Rotationskörper 2 ist eine Walze, im Ausführungsbeispiel eine im Druckbetrieb axial hin und her changierende Reiberwalze, Das Feuchtwerk umfasst ferner zwei weitere Rotationskörper 3 und 4. Der Rotationskörper 3 ist im Ausführungsbeispiel eine Übertragungswalze und der Rotationskörper 4 eine Auftragswalze, die das Fluid auf den Druckformzylinder 5 überträgt.

Die Rotationsachsen der Rotationskörper 2, 3 und 4 des Feuchtwerks und des Druckformzylinders 5 als weiteren Rotationskörper sind mit R bezeichnet.

Der Druckformzylinder 5 kann eine Druckbreite von beispielsweise vier oder sechs Zeitungsseiten aufweisen und an seinem äußeren Umfang entsprechend axial nebeneinander vier oder sechs Druckbilder tragen, nämlich ein Druckbild pro Zeitungsseite. Der Druckformzylinder 5 kann einen so genannten einfachen oder doppelten oder auch größeren Umfang aufweisen, wobei einfach und doppelt in diesem Zusammenhang bedeuten, dass der Umfang des Druckformzylinders im Wesentlichen der in Umfangsrichtung gemessenen Länge eines einzigen Druckbilds oder der addierten Länge zweier Druckbilder entspricht, im Ausführungsbeispiel der Höhe einer Zeitungsseite oder zweier Zeitungsseiten. Die Rotationskörper 2, ,3 und 4 haben jeweils einen kleineren Umfang als der Druckformzylinder 5. Die Rotationskörper 2 und 4 sind im Umfang gleich, und der Rotationskörper 3 hat einen kleineren Umfang als die Rotationskörper 2 und 4. Die Umfänge derjenigen Rotationskörper 2 bis 5, die miteinander jeweils einen Übertragungsspalt für das Fluid bilden, unterscheiden sich paarweise um einen nicht ganzzahligen Faktor,

Längs des Rotationskörpers 2 sind mehrere der Abgabeeinrichtungen 1 axial voneinander beabstandet so angeordnet, dass sie über die gesamte, der Übertragung des Fluids dienenden Länge des Rotationskörpers 2 das Fluid auftragen können, vorzugsweise gleichmäßig. Im Ausführungsbeispiel sind pro Druckbild jeweils zwei Abgabeeinrichtungen 1 vorgesehen. Im Falle eines beispielsweise vier Seiten breiten Druckformzylinders 5 umfasst das Feuchtwerk somit axial nebeneinander acht Abgabeeinrichtungen 1, und im Falle eines beispielsweise sechs Seiten breiten Druckformzylinders 5 weist es zwölf Abgabeeinrichtungen 1 nebeneinander auf.

Dem Druckformzylinder 5 ist ferner ein nicht dargestellter Übertragungszylinder zugeordnet, der von dem Druckformzylinder 5 Fluid und Farbe entsprechend den Druckbildern des Druckformzylinders 5 erhält. Der Übertragungszylinder überträgt die Farbe bildgemäß auf ein zu bedruckendes Druckmaterial, im Ausführungsbeispiel eine Papierbahn. Er bildet mit einem auf der anderen Seite der Bahn angeordneten ebensolchen Übertragungszylinder oder mit einem nicht druckenden Gegendruckzylinder einen Druckspalt für einen beidseitigen oder nur einseitigen Druck auf das durchlaufende Druckmaterial.

Im Druckbetrieb gibt die Abgabeeinrichtung 1 und geben die weiteren Abgabeeinrichtungen 1 Fluid entsprechend dem Bedarf an den Rotationskörper 2 ab, im Ausführungsbeispiel durch Sprühen. Der Rotationskörper 2 gibt in einem mit dem Rotationskörper 3 gebildeten Übertragungsspalt N₁ einen Teil des seine äußere Umfangsfläche benetzenden Fluids ab. Der Rotationskörper 3 überträgt Fluid in einem mit dem Rotationskörper 4 gebildeten Übertragungsspalt N₂ auf den Rotationskörper 4, und dieser überträgt Fluid in einen mit dem Druckformzylinder 5 gebildeten Übertragungsspalt N₃ auf den Druckformzylinder 5. Das Fluid, im Ausführungsbeispiel Feuchtmittel, belegt in den Druckbildern des Druckformzylinders 5 die das Fluid annehmenden Stellen und verhindert so, dass diese Stellen mit Farbe belegt werden können. In Drehrichtung des Druckformzylinders 5 ist abwärts von dem Feuchtwerk 1-4 ein Farbwerk angeordnet, das Farbe auf den Druckformzylinder 5 überträgt. Fluid wird nicht nur vom Rotationskörper 2 in Richtung auf den Druckformzylinder 5 transportiert, sondern durch Rückspaltung auch in die Gegenrichtung. Im jeweiligen Übertragungsspalt N₁, N₂ oder N₃ findet eine Filmspaltung mit einer Hin- und Rückübertragung von Fluid statt.

Die Abgabeeinrichtung 1 gibt das Fluid intermittierend in Fluidpulsen ab. Die Zeitdauer der einzelnen Pulse ist einstellbar, d. h. mittels einer Steuerung veränderbar. Die Abgabeeinrichtung 1 arbeitet mit einer konstanten Periodendauer, in der jeweils ein einziger Puls abgegeben wird. Die Periodendauer kann beispielsweise 100 msec und die Pulsdauer zwischen 0 und beispielsweise 20 msec betragen. Innerhalb einer Periode kann der Puls verschoben werden, vorzugsweise ist der Zeitpunkt des Pulsbeginns in jeder Periode unabhängig von dem Beginn des Pulses der vorhergehenden Periode wählbar. Grundsätzlich ist auch denkbar, dass die Periodendauer entsprechend dem Fluidbedarf eingestellt wird, d. h. verändert wird, bei entweder konstanter Pulsdauer oder konstantem Pulsabstand oder unter Änderung auch dieser beiden Parameter.

Der Fluidbedarf des Druckwerks, zu dem der Druckformzylinder 5 und das Feuchtwerk 1-4 gehören, kann der sogenannten Feuchtkurve entnommen werden, die den Zusammenhang zwischen der Maschinengeschwindigkeit und somit der Drehgeschwindigkeit des Druckformzylinders 5 und der bei der jeweiligen Maschinengeschwindigkeit benötigten Fluidmenge wiedergibt.

Eine dem Bedarf entsprechende Abgabe von Fluid, die gleichzeitig auch eine gleichmäßige Belegung des Druckformzylinders 5 mit Fluid sicherstellt, wird durch Simulation des Verhaltens des Feuchtwerks 1-4 und des Druckformzylinders 5 in einem mathematischen Modell sichergestellt Die Pulsdauer und der Pulsabstand der Abgabeeinrichtung 1 und jeder weiteren Abgabeeinrichtung 1 des Feuchtwerks 1-4 werden in Abhängigkeit von einer im Modell ermittelten topographischen Fluidbelegung des Druckformzylinders 5 eingestellt. Die in der Simulation ermittelte Fluidbelegung kann mit einer Sollbelegung, beispielsweise einer gleichmäßigen Sollbelegung verglichen und die Pulsdauer in Abhängigkeit vom Ergebnis des Vergleichs eingestellt werden. Anstatt eine Sollbelegung vorzugeben, wird in einer alternativen Ausführung nur die in der Simulation ermittelte Fluidbelegung für einen Vergleich und die Einstellung des Fluidauftrags herangezogen. Dabei wird ein absolutes Minimum oder werden mehrere lokale Minima der Fluidbelegung ermittelt und das Fluid gezielt im Minimum oder den Minima aufgetragen.

Das Modell "läuft" während des gesamten Druckprozesses, auch in Phasen der Beschleunigung oder Verzögerung, parallel zum Druckprozess in Echtzeit mit.

Im Modell ist die äußere Umfangsfläche jedes der Rotationskörper 2 bis 5 in axial gerade Zeilen Zᵢ unterteilt, die in Umfangsrichtung aufeinander folgen und jeweils die gleiche Breite haben, beispielsweise 1 mm gemessen in Umfangsrichtung des jeweiligen Rotationskörpers 2, 3, 4 oder 5. In Figur 1 ist diese Topographie für die Rotationskörper 2 bis 5 angedeutet. Jeder der Rotationskörper 2 bis 5 ist somit in Zeilen Zᵢ gleicher Breite unterteilt. Die äußere Umfangsfläche jedes der Rotationskörper 2 bis 5 ist ferner in Spalten Sⱼ unterteilt, die sich in Umfangsrichtung erstrecken, axial aufeinander folgen und jeweils die gleiche axiale Breite haben. Die Zeilen Zᵢ und Spalten Sⱼ bilden ein Oberflächengitter mit Gitterplätzen Gᵢⱼ. Jeweils einer der Abgabeeinrichtungen 1 ist genau eine der Spalten Sⱼ zugeordnet, indem jede der Abgabeeinrichtungen 1 ihrer zugeordneten Spalte Sⱼ gegenüberliegt. Die Anzahl der Spalten Sⱼ ist für jeden der Rotationskörper 2 bis 5 gleich der Anzahl der axial versetzt zueinander angeordneten Abgabeeinrichtungen 1.

Im Modell werden die Drehbewegungen der Rotationskörper 2 bis 5 entsprechend der tatsächlichen Maschinengeschwindigkeit simuliert. In der Simulation gelangt im jeweils gleichen Übertragungsspalt N₁, N₂ oder N₃ jeweils eine der Zeilen Zᵢ des einen der den Übertragungsspalt bildenden Rotationskörper in die Überlappung mit einer der Zeilen Zᵢ des jeweils anderen den jeweiligen Übertragungsspalt bildenden Rotationskörpers. Das Modell errechnet während jeder Umdrehung des Druckformzylinders 5 oder des im Umfang kleinsten Rotationskörpers, vorzugsweise während jeder Periodendauer der Abgabeeinrichtung 1 wenigstens einmal für jeden der Rotationskörper 2 bis 5 die Flächenbelegung auf der modellierten Topographie der Umfangsfläche des jeweiligen Rotationskörpers. Diese topographische Flächenbelegung entspricht der lokalen Verteilung des Fluids, d. h. sie enthält für jeden Ort der Umfangsfläche die Information über die lokale Filmdicke auf dem jeweiligen Rotationskörper 2, 3, 4 oder 5.

Alternativ zum Ausführungsbeispiel könnten die Umfangsflächen der Rotationskörper 2 bis 5 auch nur in die Zeilen Zᵢ, d. h. nur in Umfangsrichtung unterteilt sein. Die Zeilen Zᵢ würden sich über die gesamte mit Fluid benetzte Umfangsfläche des jeweiligen Rotationskörpers 2, 3, 4 oder 5 in axialer Richtung durchgehend erstrecken. Die Filmdicke würde in solch einem vereinfachten Modell zeilenweise nur in Umfangsrichtung variieren und wäre in axialer Richtung der jeweiligen Umfangsfläche konstant. Bevorzugter kann die Filmdicke jedoch auch axial, zumindest von Druckbild zu Druckbild des Druckformzylinders 5 variiert werden. Noch bevorzugter kann sie axial auch innerhalb jedes Druckbilds variiert werden, indem pro Druckbild axial nebeneinander mehrere Abgabeeinrichtungen 1 angeordnet sind und unabhängig voneinander Fluid abgeben können.

Figur 2 zeigt die Anordnung der Rotationskörper 2 bis 5 wie in Figur 1. Ferner ist pro Rotationskörper 2 bis 5 eine zugeordnete Tabelle, nämlich eine Tabelle 12 für den Rotationskörper 2, eine Tabelle 1.3 für den Rotationskörper 3, eine Tabelle 14 für den Rotationskörper 4 und eine Tabelle 15 für den Rotationskörper bzw. Druckformzylinder 5 dargestellt. Die Tabellen 12 bis 15 bestehen jeweils aus Zeilen Zᵢ in einer der Anzahl der Zeilen Zᵢ des jeweils zugeordneten Rotationskörpers 2, 3, 4 oder 5 entsprechenden Anzahl und aus Spalten Sⱼ, genau eine Spalte pro Abgabeeinrichtung 1. Die Zeilen Zᵢ der Tabellen 12 bis 15 sind fortlaufend im Drehsinn des jeweils zugeordneten Rotationskörpers 2, 3, 4 oder 5 angeordnet Die Tabellen 12 bis 15 enthalten in ihren den Gitterplätzen Gᵢⱼ entsprechenden Tabellenplätzen jeweils einen Tabellenwert Tᵢⱼ, der die Filmdicke auf dem jeweiligen Gitterplatz Gᵢⱼ der Umfangsfläche des zugeordneten Rotationskörpers 2, 3, 4 oder 5 repräsentiert. Dies kann die auf dem Gitterplatz vorhandene Fluidmenge, unmittelbar die Filmdicke oder ein anderes Filmdickenäquivalent sein. Durch die jeweilige Tabelle wird jedem Tabellenwert ein bestimmter Ort auf der Umfangsfläche zugeordnet. Die Tabelle 12 repräsentiert somit die topographische Flächenbelegung des Rotationskörpers 2 und die Tabellen 13 bis 14 repräsentieren entsprechend die topographische Flächenbelegung des Rotationskörpers 3, des Rotationskörpers 4 und des Rotationskörpers 5.

Das Modell ist im Ausführungsbeispiel in einer Datenverarbeitungseinrichtung der Druckmaschine als Tabellenlcallculation implementiert. Die Tabellen 12 bis 15 wälzen bildlich gesprochen bei der Simulation paarweise aneinander ab, d. h. die Tabelle 12 an der Tabelle 13, die Tabelle 13 an der Tabelle 14 und die Tabelle 14 an der Tabelle 15, indem entweder die Zeilen Zᵢ der Tabellen 12 bis 15 entsprechend der Drehgeschwindigkeit und dem Drehsinn des jeweils zugeordneten Rotationskörpers innerhalb der Tabelle verschoben werden, wie dies durch jeweils einen Schleifenpfeil für jede der Tabellen 12 bis 15 angedeutet ist. Alternativ können die Zeilen Zᵢ innerhalb der Tabellen 12 bis 15 ihre Plätze beibehalten und jeweils ein Zeiger pro Tabelle die Zeilen Zᵢ durchlaufen. Jedenfalls wird entsprechend der Drehgeschwindigkeit und dem Drehsinn der Rotationskörper 2 bis 5 der Fluidübertrag in den Übertragungsspalten N₁ bis N₃ entsprechend der Filmspaltung simuliert. Die Fluidübertragung ist mit Pfeilen, die ebenfalls mit N₁, N₂ und N₃ bezeichnet sind, für die tabellenmäßige Übertragung angedeutet. Der Effekt der Filmspaltung, der der Fluidübertrag zugrunde liegt, wird durch Bildung des arithmetischen Mittels der Filmdicken simuliert, die die gerade im Spalt N₁, N₂ oder N₃ in Überdeckung befindlichen Zeilen Zᵢ der aneinander abwälzenden Umfangsflächen bei dem Einlaufen in den Spalt aufweisen. Im Modell werden die Tabellenwerte Tᵢⱼ der momentan in Überlappung befindlichen Zeilen Zᵢ in jeder der Spalten Sⱼ addiert, und die Summe wird je zur Hälfte auf die beiden Zeilen Zᵢ der bildlich gesprochen aneinander abwälzenden Tabellen 12 und 13, 13 und 14, 14 und 15 aufgeteilt. Es ergibt sich in jedem Rechenschritt, in dem die Fluidübertragung in den einzelnen Übertragungsspalten S₁ bis S₃ ermittelt wird, die momentane Flächenbelegung sämtlicher Rotationskörper 2 bis 5.

Für den Rotationskörper 2, auf den das Fluid direkt abgegeben wird, werden innerhalb jeder seiner Spalten Sⱼ die Tabellenwerte Tᵢⱼ miteinander verglichen, um pro Spalte Sⱼ ein absolutes Minimum oder mehrere lokale Minima des Filmdickenäquivalents zu ermitteln.

Figur 3 zeigt in schematischer Darstellung eine Steuerung 11 und eine damit gekoppelte Datenverarbeitungseinrichtung 10 für die mehreren Abgabeeinrichtungen 1. In der Datenverarbeitungseinrichtung 10 ist die Tabellenkalkulation mit ihren Tabellen 12 bis 15 durch Programmierung implementiert. Die Steuerung 11 steuert die Abgabeeinrichtungen 1 so, dass gezielt Fluid auf den Ort des in Umfangsrichtung gesehen absoluten Minimums oder des jeweiligen lokalen Minimums aufgetragen wird. Das Minimum oder die Minima wird oder werden von der Datenverarbeitungseinrichtung 10 ermittelt. In Umfangsrichtung gesehen wird der Ort des Auftrags durch Variation des Zeitpunkts des Pulsbeginns innerhalb des jeweiligen Zeitintervalls bestimmt.

In einem Speicher 16 der Datenverarbeitungseinrichtung 10 ist ein Sollwert für das Verhältnis "Pulsdauer / Länge eines Zeitintervalls" für die Abgabeeinrichtung 1 abgelegt. Das Zeitintervall ist die Zeitspanne, innerhalb der die Abgabeeinrichtung 1 genau einen Puls des Fluids abgibt. Im Speicher 16 ist für die anderen Abgabeeinrichtungen 1 jeweils ein eigener Sollwert in gleicher Weise abgelegt. Die Sollwerte können unterschiedlich oder gleich sein. In einer einfachen Ausführung kann für alle Abgabeeinrichtungen 1 von vornherein nur der gleiche Sollwert vorgesehen sein. Eine pro Abgabeeinrichtung oder Druckbild eigene, separate Sollwertvorgabe ermöglicht jedoch eine flexiblere Abstimmung des Fluidauftrags auf den lokalen Bedarf. Der Sollwert ist vorzugsweise als Funktion der Maschinengeschwindigkeit vorgegeben, beispielsweise als Sprungfunktion in Form einiger Sollwerte, die innerhalb bestimmter Geschwindigkeitsbereiche jeweils konstant sind und mit der Geschwindigkeit zunehmen. Der Sollwert entspricht der pro Zeitintervall abzugebenden Fluidmenge, Die Steuerung 11 kann die Abgabeeinrichtungen 1 entsprechend dem jeweiligen Sollwert genau ansteuern, d. h. die Pulsdauer pro Zeitintervall einhalten, oder, sollte dies nicht möglich oder nicht gewünscht sein, den Sollwert vor- oder nacheilend steuern, so dass der Sollwert erst im Mittel nach mehreren aufeinander folgenden Zeitintervallen eingestellt wird oder der Mittelwert sich dem exakten Sollwert annähert ohne ihn exakt zu treffen.

Alternativ oder zusätzlich zu der vorstehend beschriebenen Sollwertvorgabe kann beispielsweise für den Druckformzylinder 5 eine Sollbelegung gespeichert sein. Die Datenverarbeitungseinrichtung 10 ermittelt dann durch einen Soll/Ist-Vergleich der Sollbelegung mit der in jedem Rechenschritt oder auch nur in größeren Abständen ermittelten Ist-Belegung, die von den Tabellen 12 bis 15 repräsentiert wird, die von der Abgabeeinrichtung 1 abzugebende Fluidmenge, Die abzugebende Fluidmenge wird der Steuerung 11 aufgegeben, die daraus ein Steuersignal für die Abgabeeinrichtung 1 bildet, mit dem die Pulsdauer der Abgabeeinrichtung 1 entsprechend der abzugebenden Fluidmenge eingestellt wird.

### Bezugszeichen:

- 1: Abgabeeinrichtung
- 2: Rotationskörper, Reiberwalze
- 3: Rotationskörper, Übertragungswalze
- 4: Rotationskörper, Auftragswalze
- 5: Rotationskörper, Druckformzylinder
- 6-9: -
- 10: Datenverarbeitungseinrichtung
- 11: Steuerung
- 12: Tabelle
- 13: Tabelle
- 14: Tabelle
- 15: Tabelle
- 16: Speicher

- N_{1,2,3}: Übertragungsspalt
- R: Rotationsachse
- Sⱼ: Spalte der Umfangsfläche
- Zᵢ: Zeile der Umfangsfläche
- Gᵢⱼ: Gitterplatz der Umfangsfläche
- Tᵢⱼ: Tabellenwert, Filmdickenäquivalent

## Patentansprüche

1. Verfahren zum Auftragen eines Fluids, nämlich eines Feuchtmittels oder einer Farbe, auf einen Rotationskörper einer Druckmaschine, bei dem
a) das Fluid bei drehendem Rotationskörper (2, 3, 4, 5) in Pulsen aufgetragen,
b) eine topographische Fluidbelegung des drehenden Rotationskörpers (2, 3, 4, 5) nach Flächenbedeckung und Filmdickenäquivalent in einem Modell simuliert
c) und eine Dauer eines nächsten Pulses oder ein Abstand zwischen aufeinander folgenden Pulsen in Abhängigkeit von der simulierten Fluidbelegung eingestellt wird oder werden.

2. Verfahren nach Anspruch 1, bei dem der Rotationskörper (2, 3, 4, 5) mit einem weiteren Rotationskörper (2, .3, 4, 5) einen Spalt bildet, über den das Fluid durch Filmspaltung übertragen wird, und für jeden der Rotationskörper (2, 3, 4, 5) die topographische Fluidbelegung unter Berücksichtigung der Filmspaltung in dem Modell simuliert wird.

3. Verfahren nach einem der vorhergehenden Ansprüche, bei dem eine äußere Umfangsfläche des Rotationskörpers (2, 3, 4, 5) in dem Modell in Zeilen (Zᵢ) unterteilt ist, die in Umfangsrichtung aufeinander folgen, und die Fluidbelegung zeilenweise ermittelt wird.

4. Verfahren nach einer Kombination der zwei vorhergehenden Ansprüche, bei dem die Drehbewegung der Rotationskörper (2, .3, 4, 5) in dem Modell simuliert und die Fluidbelegung der jeweils im Spalt einander gegenüberliegenden Zeilen (Zᵢ) der Filmspaltung entsprechend simuliert wird.

5. Verfahren nach dem vorhergehenden Anspruch, bei dem die Flächenbelegungen der im Spalt jeweils einander gegenüberliegenden Zeilen (Zᵢ) addiert und die so erhaltenen Summe in einem der Filmspaltung entsprechenden Verhältnis, vorzugsweise zu gleichen Teilen, als jeweils neue Fluidbelegung auf diese Zeilen (Zᵢ) aufgeteilt wird.

6. Verfahren nach einem der vorhergehenden Ansprüche und wenigstens einem der folgenden Merkmale:
- die Fluidbelegung wird mittels einer Tabellenkalkulation simuliert;
- in dem Modell ist für den Rotationskörper (2, 3, 4, 5) eine Tabelle (12, 13, 14, 15) angelegt mit Zeilen (Zᵢ), die den Zeilen (Zᵢ) des Rotationskörpers (2, 3, 4, 5) nach Anspruch 3 entsprechen, wobei die Zeilen (Zᵢ) der Tabelle (12, 13, 14, 15) jeweils wenigstens einen Tabellenwert (Tᵢⱼ) für das Filmdickenäquivalent der jeweils zugeordneten Zeile (Zᵢ) oder eines Abschnitts der jeweils zugeordneten Zeile (Zᵢ) des Rotationskörpers (2, 3, 4, 5) enthalten.

7. Verfahren nach einem der vorhergehenden Ansprüche und wenigstens einem der folgenden Merkmale:
- das Fluid wird aufgesprüht;
- das Fluid wird mit mehreren axial nebeneinander angeordneten Düsen aufgesprüht.

8. Verfahren nach einem der vorhergehenden Ansprüche, bei dem eine äußere Umfangsfläche des Rotationskörpers (2, 3, 4, 5) in dem Modell in axial nebeneinander angeordnete, in Umfangsrichtung erstreckte Spalten (Sⱼ) unterteilt ist und die Fluidbelegung spaltenweise ermittelt wird.

9. Verfahren nach dem vorhergehenden Anspruch und wenigstens einem der folgenden Merkmale:
- das Fluid wird mit mehreren axial nebeneinander angeordneten Düsen aufgesprüht, den Düsen ist je wenigstens eine der Spalten (Sⱼ), auf die die jeweilige Düse Fluid sprüht, zugeordnet, und die Düsen geben das Fluid in Abhängigkeit von der Fluidbelegung der jeweils wenigstens einen zugeordneten Spalte (Sⱼ) ab;
- in dem Modell ist für den Rotationskörper (2, 3, 4, 5) eine Tabelle (12, 13, 14, 15) angelegt mit Spalten (Sⱼ), die den Spalten (Sⱼ) des Rotationskörpers (2, 3, 4, 5) entsprechen, und die Spalten (Sⱼ) der Tabelle (12, 13, 14, 15) enthalten jeweils wenigstens einen Tabellenwert (Tᵢⱼ) für das Filmdickenäquivalent der jeweils zugeordneten Spalte (Sⱼ) oder eines Umfangsabschnitts der jeweils zugeordneten Spalte (Sⱼ) des Rotationskörpers (2, 3, 4, 5).

10. Verfahren nach einem der vorhergehenden Ansprüche, bei dem das Fluid in zeitlich aufeinander folgenden Zeitintervallen in pro Zeitintervall jeweils einem Puls einer Pulsdauer aufgetragen und wenigstens eines aus Pulsdauer und Länge des jeweiligen Zeitintervalls, vorzugsweise nur die Pulsdauer, verändert wird.

11. Verfahren nach dem vorhergehenden Anspruch und wenigstens einem der folgenden Merkmale:
- die Pulsdauer, vorzugsweise bei gleich bleibender Länge des Zeitintervalls, oder die Länge des Zeitintervalls, vorzugsweise bei gleich bleibender Pulsdauer, wird oder werden auf Einhaltung eines vorgegebenen Sollwerts variiert;
- das Fluid wird über mehrere aufeinander folgende Zeitintervalle einem für die Pulsdauer oder die Länge des Zeitintervalls vorgegebenen Sollwert vor- oder nacheilend auf Einhaltung des Sollwerts aufgetragen;
- das Fluid wird durch Variation der Pulsdauer oder der Länge der Zeitintervalle erst über mehrere aufeinander folgende Zeitintervalle im arithmetischen Mittel auf Einhaltung eines vorgegebenen Sollwerts aufgetragen;
- ein Sollwert wird als Pulsdauer pro Zeitintervall, vorzugsweise in Abhängigkeit von der Maschinengeschwindigkeit, vorgegeben;
- für einen Druckformzylinder (5), zu dem der Rotationskörper (2, 3, 4) Fluid transportiert oder den der Rotationskörper bildet, wird in dem Modell eine Fluidbelegung vorgegeben und mit der für den Druckformzylinder (5) durch die Simulation ermittelten Fluidbelegung verglichen, und die Pulsdauer oder der Pulsabstand wird oder werden in Abhängigkeit von dem Ergebnis des Vergleichs eingestellt.

12. Verfahren nach einem der vorhergehenden Ansprüche, bei dem die durch Simulation für das lokale Filmdickenäquivalent ermittelten Werte (Tᵢⱼ) miteinander verglichen werden, ein Minimum oder mehrere Minima des Filmdickenäquivalents mittels des Vergleichs bestimmt und der Pulsabstand oder die Pulsdauer so gewählt wird oder werden, dass das Fluid gezielt in dem Minimum oder den Minima aufgetragen wird.

13. Verfahren nach einem der vorhergehenden Ansprüche, bei dem
d) der Rotationskörper (2, 3, 4, 5) ein Druckformzylinder (5) ist oder Fluid zu einem Druckformzylinder (5) transportiert,
e) dem Modell in Bezug auf die Umfangsrichtung des Druckformzylinders (5) eine lokale Verteilung des von einem zu bedruckenden Druckmaterial pro Umdrehung des Druckformzylinders (5) aufgenommenen Fluids vorgegeben
f) und die Fluidbelegung in dem Modell in Abhängigkeit von der vorgegebenen Verteilung simuliert wird.

14. Vorrichtung zum Auftragen eines Fluids, nämlich eines Feuchtmittels oder einer Farbe, auf einen Rotationskörper einer Druckmaschine, die Vorrichtung umfassend
a) eine Abgabeeinrichtung (1) für eine intermittierende Abgabe des Fluids in Pulsen,
b) einen um eine Rotationsachse (R) drehbaren Rotationskörper (2, 3, 4, 5) für die Übertragung des von der Abgabeeinrichtung (1) erhaltenen Fluids,
c) eine Datenverarbeitungseinrichtung (10) mit einem Modell für die Simulation einer topographischen Fluidbelegung des drehenden Rotationskörpers (2, 3, 4, 5) nach Flächenbedeckung und Filmdickenäquivalent
d) und eine mit der Datenverarbeitungseinrichtung (10) gekoppelte Steuerung (11) für die Abgabeeinrichtung (1), mittels der eine Dauer der Pulse oder ein Abstand zwischen aufeinander folgenden Pulsen einstellbar ist oder sind,
e) wobei die Steuerung (11) die Pulsdauer oder den Pulsabstand in Abhängigkeit von der durch die Simulation ermittelten Fluidbelegung einstellt.

15. Vorrichtung nach dem vorhergehenden Anspruch und wenigstens einem der folgenden Merkmale:
- die Abgabeeinrichtung (1) gibt das Fluid berührungslos ab;
- die Abgabeeinrichtung (1) ist eine Sprühdüse;
- es sind mehrere Abgabeeinrichtungen (1) vorgesehen und axial zueinander versetzt längs des Rotationskörpers (2, 3, 4, 5) angeordnet;
- der Rotationskörper (2, 3, 4, 5) ist einem Druckformzylinder (5) zugeordnet, um das Fluid zu dem Druckformzylinder (5) zu transportieren, oder bildet den Druckformzylinder (5).

16. Vorrichtung nach einem der vorhergehenden Ansprüche und wenigstens einem der folgenden Merkmale:
- eine äußere Umfangsfläche des Rotationskörpers (2, 3, 4, 5) ist in Zeilen (Zᵢ) unterteilt, die in Umfangsrichtung aufeinander folgen, und in einem Speicher der Datenverarbeitungseinrichtung (10) ist pro Zeile (Zᵢ) wenigstens ein Speicherplatz für einen Wert (Tᵢⱼ) des Filmdickenäquivalents der jeweiligen Zeile (Zᵢ) oder eines Abschnitts der jeweiligen Zeile (Zᵢ) vorgesehen;
- eine äußere Umfangsfläche des Rotationskörpers (2, 3, 4, 5) ist in Umfangsrichtung in Zeilen (Zᵢ) unterteilt, das Modell ist in der Datenverarbeitungseinrichtung (10) als Tabellenkalkulation implementiert und eine Tabelle (12, 13, 14, 15) der Tabellenkalkulation weist für die Zeilen (Zᵢ) je wenigstens einen Tabellenplatz für einen Tabellenwert (Tᵢⱼ) für das Filmdickenäquivalent der jeweiligen Zeile (Zᵢ) oder eines Abschnitts der jeweiligen Zeile (Zᵢ) auf.

17. Vorrichtung nach dem vorhergehenden Anspruch, **dadurch gekennzeichnet, dass** die äußere Umfangsfläche des Rotationskörpers (2, 3, 4, 5) axial in Spalten (Sⱼ) unterteilt ist, die mit den Zeilen (Zᵢ) auf der Umfangsfläche ein Gitter mit Gitterplätzen (Zᵢ, Sⱼ) bilden, und dass die Tabelle (12, 13, 14, 15) Tabellenplätze mit Tabellenwerten (Tᵢⱼ) für das Filmdickenäquivalent am jeweiligen Gitterplatz aufweist.

18. Vorrichtung nach einem der vorhergehenden Ansprüche, **dadurch gekennzeichnet, dass** die Abgabeeinrichtung (1) das Fluid in zeitlich aufeinander folgenden Zeitintervallen in pro Zeitintervall jeweils einem Puls einer Pulsdauer abgibt, in einem Speicher (16) der Datenverarbeitungseinrichtung (10) ein Sollwert für die Pulsdauer oder die Länge der Zeitintervalle als Sollwert gespeichert ist und die Abgabeeinrichtung (1) von der Steuerung (11) so gesteuert wird, dass die Abgabeeinrichtung (1) durch Variation der Pulsdauer oder Länge der Zeitintervalle eine dem Sollwert entsprechende Menge des Fluids erst in einer Kumulation über mehrere aufeinander folgende Zeitintervalle abgibt.

19. Vorrichtung nach einem der vorhergehenden Ansprüche, **dadurch gekennzeichnet, dass**
(i) der Rotationskörper (2, 3, 4, 5) einem Druckformzylinder (5) zugeordnet ist, um das Fluid zu dem Druckformzylinder (5) zu transportieren, oder den Druckformzylinder (5) bildet,
(ii) eine äußere Umfangsfläche des Druckfomzylinders (5) in Umfangsrichtung in Zeilen (Zᵢ) unterteilt ist,
(iii) in einem Speicher (16) der Datenverarbeitungseinrichtung (10) für jede der Zeilen (Zᵢ) des Druckformzylinders (5) wenigstens ein Sollwert für eine Fluidmenge der jeweiligen Zeile (Zᵢ) oder die in der jeweiligen Zeile (Zᵢ) auf ein zu bedruckendes Druckmaterial (B) zu übertragende Fluidmenge gespeichert ist
(iv) und die Abgabeeinrichtung (1) von der Steuerung (11) so gesteuert wird, dass der Druckformzylinder (5) in seinen Zeilen (Zᵢ) die Sollmenge aufweist oder auf die Zeilen (Zᵢ) des Druckfomzylinders (5) die auf das Druckmaterial (B) zu übertragende Fluidmenge übertragen wird.

## Claims

1. A method for applying a fluid, namely a dampening agent or an ink, to a rotation body of a printing machine, wherein:
a) the fluid is applied in pulses while the rotation body (2, 3, 4, 5) is rotating;
b) a topographical fluid coverage of the rotating rotation body (2, 3, 4, 5) in terms of area coverage and film thickness equivalent is simulated in a model;
c) and a duration of a next pulse or an interval between consecutive pulses is/are set in accordance with the simulated fluid coverage.

2. The method according to claim 1, wherein the rotation body (2, 3, 4, 5) and another rotation body (2, 3, 4, 5) form a gap via which the fluid is transferred by film splitting, and the topographical fluid coverage is simulated in the model for each of the rotation bodies (2, 3, 4, 5), taking into account the film splitting.

3. The method according to any one of the preceding claims, wherein an outer circumferential area of the rotation body (2, 3, 4, 5) is sub-divided in the model into lines (Zᵢ) which are consecutive in the circumferential direction, and the fluid coverage is ascertained line by line.

4. The method according to a combination of the preceding two claims, wherein the rotational movement of the rotation body (2, 3, 4, 5) is simulated in the model, and the fluid coverage of the lines (Zᵢ) which respectively oppose each other in the gap is simulated in accordance with the film splitting.

5. The method according to the preceding claim, wherein the area coverages of the lines (Zᵢ) which respectively oppose each other in the gap are summed, and the sum thus obtained is divided among these lines (Zᵢ) as a respectively new fluid coverage, in a ratio in accordance with the film splitting, preferably in equal parts.

6. A method according to any one of the preceding claims and at least one of the following features:
- the fluid coverage is simulated by means of a spreadsheet;
- a table (12, 13, 14, 15) for the rotation body (2, 3, 4, 5) is constructed in the model and comprises lines (Zᵢ) which correspond to the lines (Zᵢ) of the rotation body (2, 3, 4, 5) according to claim 3, wherein the lines (Zᵢ) of the table (12, 13, 14, 15) respectively contain at least one tabular value (Tᵢⱼ) for the film thickness equivalent of the respectively assigned line (Zᵢ) or of a portion of the respectively assigned line (Zᵢ) of the rotation body (2, 3, 4, 5).

7. A method according to any one of the preceding claims and at least one of the following features:
- the fluid is sprayed on;
- the fluid is sprayed on using a plurality of nozzles which are arranged axially next to each other.

8. The method according to any one of the preceding claims, wherein an outer circumferential area of the rotation body (2, 3, 4, 5) is sub-divided in the model into columns (Sⱼ) which are arranged axially next to each other and extend in the circumferential direction, and the fluid coverage is ascertained column by column.

9. A method according to the preceding claim and at least one of the following features:
- the fluid is sprayed on using a plurality of nozzles which are arranged axially next to each other, each of the nozzles is assigned at least one of the columns (Sⱼ) onto which the respective nozzle sprays fluid, and the nozzles dispense the fluid in accordance with the fluid coverage of the at least one respectively assigned column (Sⱼ);
- a table (12, 13, 14, 15) for the rotation body (2, 3, 4, 5) is constructed in the model and comprises columns (Sⱼ) which correspond to the columns (Sⱼ) of the rotation body (2, 3, 4, 5), and the columns (Sⱼ) of the table (12, 13, 14, 15) respectively contain at least one tabular value (Tᵢⱼ) for the film thickness equivalent of the respectively assigned column (Sⱼ) or of a circumferential portion of the respectively assigned column (Sⱼ) of the rotation body (2, 3, 4, 5).

10. The method according to any one of the preceding claims, wherein the fluid is applied in chronologically consecutive time intervals in respectively one pulse of a pulse duration per time interval, and at least one of the pulse duration and the length of the respective time interval is altered, preferably the pulse duration only.

11. A method according to the preceding claim and at least one of the following features:
- the pulse duration is varied, preferably with the length of the time interval remaining constant, or the length of the time interval is varied, preferably with the pulse duration remaining constant, so as to adhere to a predetermined target value;
- the fluid is applied over a plurality of consecutive time intervals, ahead of or lagging behind a predetermined target value for the pulse duration or the length of the time interval, so as to adhere to the target value;
- the fluid is applied over a plurality of consecutive time intervals only as an arithmetic mean, by varying the pulse duration or the length of the time intervals, so as to adhere to a predetermined target value;
- a target value is predetermined as a pulse duration per time interval, preferably in accordance with the machine speed;
- a fluid coverage for a printing form cylinder (5), to which the rotation body (2, 3, 4) transports fluid or which the rotation body forms, is predetermined in the model and compared with the fluid coverage ascertained for the printing form cylinder (5) by the simulation, and the pulse duration or pulse interval is/are set in accordance with the result of the comparison.

12. The method according to any one of the preceding claims, wherein the values (Tᵢⱼ) ascertained for the local film thickness equivalent by simulation are compared with each other, one or more minima of the film thickness equivalent is/are determined by means of the comparison, and the pulse interval or the pulse duration is/are selected such that the fluid is applied in the one or more minima in a targeted way.

13. The method according to any one of the preceding claims, wherein:
a) the rotation body (2, 3, 4, 5) is a printing form cylinder (5) or transports fluid to a printing form cylinder (5);
b) a local distribution of the fluid which is taken up per revolution of the printing form cylinder (5) by a printing material to be printed on is predetermined in relation to the circumferential direction of the printing form cylinder (5) in the model;
c) and the fluid coverage is simulated in the model in accordance with the predetermined distribution.

14. A device for applying a fluid, namely a dampening agent or an ink, to a rotation body of a printing machine, said device comprising:
a) a dispensing means (1) for intermittently dispensing the fluid in pulses;
b) a rotation body (2, 3, 4, 5) which can be rotated about a rotational axis (R), for transferring the fluid received from the dispensing means (1);
c) a data processing means (10) comprising a model for simulating a topographical fluid coverage of the rotating rotation body (2, 3, 4, 5) in terms of area coverage and film thickness equivalent;
d) and a controller (11) for the dispensing means (1), which is coupled to the data processing means (10) and by means of which a duration of the pulses or an interval between consecutive pulses can be set,
e) wherein the controller (11) sets the pulse duration or the pulse interval in accordance with the fluid coverage ascertained by the simulation.

15. A device according to the preceding claim and at least one of the following features:
- the dispensing means (1) dispenses the fluid in a non-contact way;
- the dispensing means (1) is a spray nozzle;
- a plurality of dispensing means (1) are provided and arranged axially offset with respect to each other along the length of the rotation body (2, 3, 4, 5);
- the rotation body (2, 3, 4, 5) is assigned to a printing form cylinder (5) in order to transport the fluid to the printing form cylinder (5), or forms the printing form cylinder (5).

16. A device according to any one of the preceding claims and at least one of the following features:
- an outer circumferential area of the rotation body (2, 3, 4, 5) is sub-divided into lines (Zᵢ) which are consecutive in the circumferential direction, and at least one storage space is provided per line (Zᵢ) in a memory of the data processing means (10) for a value (Tᵢⱼ) of the film thickness equivalent of the respective line (Zᵢ) or of a portion of the respective line (Zᵢ);
- an outer circumferential area of the rotation body (2, 3, 4, 5) is sub-divided into lines (Zᵢ) in the circumferential direction, the model is implemented in the data processing means (10) as a spreadsheet, and a table (12, 13, 14, 15) of the spreadsheet comprises at least one tabular space for each of the lines (Zᵢ) for a tabular value (Tᵢⱼ) for the film thickness equivalent of the respective line (Zᵢ) or of a portion of the respective line (Zᵢ).

17. The device according to the preceding claim, **characterised in that** the outer circumferential area of the rotation body (2, 3, 4, 5) is sub-divided axially into columns (Sⱼ) which together with the lines (Zᵢ) on the circumferential area form a grid comprising grid spaces (Zᵢ, Sⱼ), and **in that** the table (12, 13, 14, 15) comprises tabular spaces comprising tabular values (Tᵢⱼ) for the film thickness equivalent at the respective grid space.

18. The device according to any one of the preceding claims, **characterised in that** the dispensing means (1) dispenses the fluid in chronologically consecutive time intervals in respectively one pulse of a pulse duration per time interval, a target value for the pulse duration or the length of the time intervals is stored as a target value in a memory (16) of the data processing means (10), and the dispensing means (1) is controlled by the controller (11) such that the dispensing means (1) dispenses an amount of the fluid corresponding to the target value, only in a cumulation over a plurality of consecutive time intervals, by varying the pulse duration or the length of the time intervals.

19. The device according to any one of the preceding claims, **characterised in that**:
(i) the rotation body (2, 3, 4, 5) is assigned to a printing form cylinder (5) in order to transport the fluid to the printing form cylinder (5), or forms the printing form cylinder (5);
(ii) an outer circumferential area of the printing form cylinder (5) is sub-divided into lines (Zᵢ) in the circumferential direction;
(iii) at least one target value is stored for each of the lines (Zᵢ) of the printing form cylinder (5) in a memory (16) of the data processing means (10) for an amount of fluid of the respective line (Zᵢ) or the amount of fluid to be transferred in the respective line (Zᵢ) onto a printing material to be printed on;
(iv) and the dispensing means (1) is controlled by the controller (11) such that the printing form cylinder (5) comprises the target amount in its lines (Zᵢ) or such that the amount of fluid to be transferred onto the printing material (B) is transferred onto the lines (Zᵢ) of the printing form cylinder (5).

## Revendications

1. Procédé pour appliquer un fluide, en l'occurrence une solution de mouillage ou une encre, sur un corps rotatif d'une machine à imprimer, comportant les étapes consistant à :
a) appliquer le fluide par impulsions sur le corps rotatif (2, 3, 4, 5) en cours de rotation,
b) dans un modèle, simuler une couverture de fluide topographique du corps rotatif en rotation (2, 3, 4, 5) après recouvrement de surface et une épaisseur de film équivalente,
c) et ajuster une durée de l'impulsion suivante ou un espacement entre des impulsions successives en fonction de la couverture de fluide simulée.

2. Procédé selon la revendication 1, dans lequel le corps rotatif (2, 3, 4, 5) forme un espace avec un autre corps rotatif (2, 3, 4, 5), espace par l'intermédiaire duquel le fluide est transféré par séparation de film, et la couverture de fluide topographique est simulée dans le modèle pour chacun des corps rotatifs (2, 3, 4, 5) en tenant compte de la séparation de film.

3. Procédé selon l'une quelconque des revendications précédentes, dans lequel une surface circonférentielle extérieure du corps rotatif (2, 3, 4, 5) est divisée en lignes (Zᵢ) dans le modèle, lesdites lignes se succédant dans une direction circonférentielle, et la couverture de fluide est déterminée ligne par ligne.

4. Procédé selon une combinaison des deux revendications précédentes, dans lequel le mouvement de rotation des corps rotatifs (2, 3, 4, 5) est simulé dans le modèle et la couverture de fluide est simulée en fonction des lignes (Zᵢ) de la séparation de film respectivement les unes en face des autres dans l'espace.

5. Procédé selon la revendication précédente, dans lequel les couvertures de surface des lignes (Zᵢ) respectivement les unes en face des autres dans l'espace sont ajoutées et la somme ainsi obtenue est divisée dans un rapport correspondant à la séparation de film, de préférence en proportions égales, en tant que nouvelle couverture de fluide respective sur ces lignes (Zᵢ).

6. Procédé selon l'une quelconque des revendications précédentes et présentant au moins une des caractéristiques suivantes :
- la couverture de fluide est simulée au moyen d'une feuille de calcul,
- dans le modèle, un tableau (12, 13, 14, 15) comportant des lignes (Zᵢ) correspondant aux lignes (Zᵢ) du corps rotatif (2, 3, 4, 5) selon la revendication 3 est créé pour le corps rotatif (2, 3, 4, 5), les lignes (Zᵢ) du tableau (12, 13, 14, 15) contenant respectivement au moins une valeur de tableau (Tᵢⱼ) pour l'épaisseur de film équivalente de chaque ligne (Zᵢ) attribuée ou d'une partie des lignes (Zᵢ) respectivement attribuées du corps rotatif (2, 3, 4, 5).

7. Procédé selon l'une quelconque des revendications précédentes et présentant au moins une des caractéristiques suivantes :
- le fluide est pulvérisé,
- le fluide est pulvérisé à l'aide de plusieurs buses agencées axialement les unes à côté des autres.

8. Procédé selon l'une quelconque des revendications précédentes, dans lequel, dans le modèle, une surface circonférentielle extérieure du corps rotatif (2, 3, 4, 5) est divisée en colonnes (Sⱼ) agencées axialement les unes à côté des autres et s'étendant dans une direction circonférentielle, et la couverture de fluide est déterminée colonne par colonne.

9. Procédé selon la revendication précédente et présentant au moins une des caractéristiques suivantes :
- le fluide est pulvérisé à l'aide de plusieurs buses agencées axialement les unes à côté des autres, au moins chacune des colonnes (Sⱼ) sur laquelle la buse respective pulvérise du fluide est attribuée aux buses, et les buses délivrent le fluide en fonction de la couverture de fluide de la au moins une colonne (Sⱼ) attribuée respectivement,
- dans le modèle, un tableau (12, 13, 14, 15) comportant des colonnes (Sⱼ) correspondant aux colonnes (Sⱼ) du corps rotatif (2, 3, 4, 5) est créé pour le corps rotatif (2, 3, 4, 5), et les colonnes (Sⱼ) du tableau (12, 13, 14, 15) contiennent respectivement au moins une valeur de tableau (Tᵢⱼ) pour l'épaisseur de film équivalente de la colonne (Sⱼ) respectivement attribuée ou d'une partie des colonnes (Sⱼ) respectivement attribuées du corps rotatif (2, 3, 4, 5).

10. Procédé selon l'une quelconque des revendications précédentes, dans lequel le fluide est appliqué sur des intervalles de temps chronologiquement successifs, respectivement en une impulsion par intervalle de temps ayant une certaine durée d'impulsion, et au moins une parmi la durée d'impulsion et la longueur de l'intervalle de temps respectif, de préférence uniquement la durée d'impulsion, est changée.

11. Procédé selon la revendication précédente et présentant au moins une des caractéristiques suivantes :
- la durée d'impulsion, la longueur de l'intervalle de temps restant de préférence constante, ou la longueur de l'intervalle de temps, la durée d'impulsion restant de préférence constante, sont changées en respectant une valeur de consigne prédéfinie,
- le fluide est appliqué sur plusieurs intervalles de temps successifs à une valeur de consigne prédéfinie pour la durée d'impulsion ou la longueur de l'intervalle de temps précédant ou suivant le respect de la valeur de consigne,
- le fluide est appliqué en faisant d'abord varier la durée d'impulsion ou la longueur des intervalles de temps sur plusieurs intervalles de temps successifs dans la moyenne arithmétique en respectant une valeur de consigne prédéfinie,
- une valeur de consigne est prédéfinie en tant que durée d'impulsion par intervalle de temps, de préférence en fonction de la vitesse de machine,
- pour un cylindre de forme d'impression (5), jusqu'auquel le corps rotatif (2, 3, 4, 5) transporte du fluide ou qui forme le corps rotatif, une couverture de fluide est prédéfinie dans le modèle et comparée à la couverture de fluide déterminée par la simulation pour le cylindre de forme d'impression (5), et la durée d'impulsion ou l'espacement des impulsions est ou sont ajustés en fonction du résultat de la comparaison.

12. Procédé selon l'une quelconque des revendications précédentes, dans lequel les valeurs (Tᵢⱼ) déterminées par simulation pour l'épaisseur de film équivalente locale sont comparées les unes aux autres, un minimum ou plusieurs minima de l'épaisseur de film équivalente sont déterminés au moyen de la comparaison, et l'espacement des impulsions ou la durée d'impulsion est ou sont choisis de telle sorte que le fluide est appliqué de manière ciblée dans le minimum ou les minima.

13. Procédé selon l'une quelconque des revendications précédentes, dans lequel
d) le corps rotatif (2, 3, 4, 5) est un cylindre de forme d'impression (5) ou transporte du fluide jusqu'à un cylindre de forme d'impression (5),
e) une répartition locale du fluide reçu par un matériel d'impression à imprimer pour chaque rotation du cylindre de forme d'impression (5) est prédéfinie dans le modèle par rapport à la direction circonférentielle du cylindre de forme d'impression (5),
f) et la couverture de fluide est simulée dans le modèle en fonction de la répartition prédéfinie.

14. Dispositif pour appliquer un fluide, en l'occurrence une solution de mouillage ou une encre, sur un corps rotatif d'une machine à imprimer, le dispositif comportant :
a) un dispositif de distribution (1) pour une distribution intermittente du fluide par impulsions,
b) un corps rotatif (2, 3, 4, 5) pouvant tourner autour d'un axe de rotation (R) pour le transfert du fluide reçu par le dispositif de distribution (1),
c) un dispositif de traitement de données (10) comportant un modèle pour la simulation d'une couverture de fluide topographique du corps rotatif en rotation (2, 3, 4, 5) après recouvrement de surface et une épaisseur de film équivalente,
d) et une commande (11) du dispositif de distribution (1) couplée au dispositif de traitement de données (10), au moyen de laquelle une durée de l'impulsion ou un espacement entre des impulsions successives peut ou peuvent être ajustés,
e) dans lequel la commande (11) ajuste la durée d'impulsion ou l'espacement des impulsions en fonction de la couverture de fluide déterminée par la simulation.

15. Dispositif selon la revendication précédente et présentant au moins une des caractéristiques suivantes :
- le dispositif de distribution (1) distribue le fluide sans contact,
- le dispositif de distribution (1) est une buse de pulvérisation,
- plusieurs dispositifs de distribution (1) sont prévus et agencés axialement décalés les uns par rapport aux autres le long du corps rotatif (2, 3, 4, 5),
- le corps rotatif (2, 3, 4, 5) est attribué à un cylindre de forme d'impression (5) afin de transporter le fluide jusqu'au cylindre de forme d'impression (5), ou forme le cylindre de forme d'impression (5).

16. Dispositif selon l'une quelconque des revendications précédentes et présentant au moins une des caractéristiques suivantes :
- une surface circonférentielle extérieure du corps rotatif (2, 3, 4, 5) est divisée en lignes (Zᵢ) successives dans une direction circonférentielle, et dans une mémoire du dispositif de traitement de données (10) est prévu au moins un emplacement de mémoire par ligne (Zᵢ) pour une valeur (Tᵢⱼ) de l'épaisseur de film équivalente de la ligne (Zᵢ) respective ou d'une partie de la ligne (Zᵢ) respective,
- une surface circonférentielle extérieure du corps rotatif (2, 3, 4, 5) est divisée en lignes (Zᵢ) dans la direction circonférentielle, le modèle est implémenté dans le dispositif de traitement de données (10) sous forme de feuille de calcul et un tableau (12, 13, 14, 15) de la feuille de calcul comporte, pour les lignes (Zᵢ), au moins un emplacement de tableau pour une valeur de tableau (Tᵢⱼ) pour l'épaisseur de film équivalente de la ligne (Zᵢ) respective ou d'une partie de la ligne (Zᵢ) respective.

17. Dispositif selon la revendication précédente, **caractérisé en ce que** la surface circonférentielle extérieure du corps rotatif (2, 3, 4, 5) est axialement divisée en colonnes (Sⱼ) qui forment avec les lignes (Zᵢ) sur la surface circonférentielle, une grille comportant des emplacements de grille (Zᵢ, Sⱼ), et **en ce que** le tableau (12, 13, 14, 15) comporte des emplacements de tableau avec des valeurs de tableau (Tᵢⱼ) pour l'épaisseur de film équivalente à l'emplacement de grille respectif.

18. Dispositif selon l'une quelconque des revendications précédentes, **caractérisé en ce que** le dispositif de distribution (1) distribue le fluide sur des intervalles de temps chronologiquement successifs, respectivement en une impulsion par intervalle de temps ayant une certaine durée d'impulsion, une valeur de consigne pour la durée d'impulsion ou la longueur des intervalles de temps est mémorisée dans une mémoire (16) du dispositif de traitement de données (10) en tant que valeur de consigne, et le dispositif de distribution (1) est commandé par la commande (11) de telle sorte que le dispositif de distribution (1) distribue une quantité du fluide correspondant à la valeur de consigne en effectuant d'abord un cumul sur plusieurs intervalles de temps successifs, en faisant varier la durée d'impulsion ou la longueur des intervalles de temps.

19. Dispositif selon l'une quelconque des revendications précédentes, **caractérisé en ce que**
(i) le corps rotatif (2, 3, 4, 5) est attribué à un cylindre de forme d'impression (5) afin de transporter le fluide jusqu'au cylindre de forme d'impression (5), ou forme le cylindre de forme d'impression (5),
(ii) une surface circonférentielle extérieure du cylindre de forme d'impression (5) est divisée en lignes (Zᵢ) dans une direction circonférentielle,
(iii) pour chacune des lignes (Zᵢ) du cylindre de forme d'impression (5), au moins une valeur de consigne pour une quantité de fluide de la ligne (Zᵢ) respective ou pour la quantité de fluide à transférer dans la ligne (Zᵢ) respective sur un matériel d'impression (B) à imprimer, est mémorisée dans une mémoire (16) du dispositif de traitement de données (10),
(iv) et le dispositif de distribution (1) est commandé par la commande (11) de telle sorte que le cylindre de forme d'impression (5) présente la quantité de consigne dans ses lignes (Zᵢ), ou que la quantité de fluide à transférer sur le matériel d'impression (B) est transférée sur les lignes (Zᵢ) du cylindre de forme d'impression (5).
